# EUROPÄISCHE PATENTSCHRIFT

(11) **EP 1 185 997 B1**
(45) Veröffentlichungstag und Bekanntmachung des Hinweises auf die Patenterteilung: **06.08.2003**
(21) Anmeldenummer: 00945582.5
(22) Anmeldetag: 29.05.2000
(51) Int. Cl.: H01H 71/00

(54) **SCHUTZSCHALTEINRICHTUNG FÜR DREHSTROMNETZE**
CIRCUIT BREAKER FOR THREE-PHASE NETWORKS
DISJONCTEUR DE RESEAUX TRIPHASES

(30) Priorität: 11.06.1999 DE 19926729
(43) Veröffentlichungstag der Anmeldung: 13.03.2002
(73) Patentinhaber: SIEMENS AKTIENGESELLSCHAFT, 80333 München (DE)
(72) Erfinder: WOLF, Johann, D-93080 Pentling (DE)
(86) Internationale Anmeldenummer: DE0001738
(87) Internationale Veröffentlichungsnummer: WO00077810

(56) Entgegenhaltungen:
- EP-A- 0 189 036
- DE-A- 2 048 256
- FR-A- 1 152 120

## Beschreibung

Die Erfindung bezieht sich auf eine Schutzschalteinrichtung für Drehstromnetze mit Neutralleiter, bei dem das Auslöseverhalten von Auslöseeinrichtung und Abschalteinrichtung für den Neutralleiter vom Auslöseverhalten für zumindest einen weiteren Pol abweicht. Bei einem bekannten mehrpoligen Leitungsschutzschalter mit Lichtbogenanlaufhilfen wird ein unterschiedliches Abschaltverhalten dadurch erreicht, daß die Lichtbogenanlaufhilfen nur in den Schaltern für die Außenleiter vorgesehen sind und im Schalter für den Neutralleiter nicht eingerichtet ist. Dadurch wird ein Abbrand vor dem Ausklinken im Schalter für den Neutralleiter vermieden (EP B-0 189 036). Ferner ist aus der DE-A 20 48 256 und aus der FR-A 11 52 120 ein Selbstschalter mit Nulleiterabschaltung bzw. ein mehrpoliger Schutzschalter für die Elektroinstallation bekannt.

In Drehstromnetzen mit hohem Oberwellengehalt kann es vorkommen, daß die geschilderte Maßnahme unzureichend ist. Insbesondere kann eine Überlastung des Neutralleiters auftreten. Bei einem üblichen Schutzschalter, der in allen Polen für gleiche Bemessungsströme ausgelegt ist, hat man in derartigen Fällen bei Stromrichteranlagen vorgesehen, daß der höhere Betriebsstrom im Neutralleiter berücksichtigt wird und einen entsprechend größeren Querschnitt aufweist. Der für alle vier Pole gleiche Bemessungsstrom bedeutet für die Außenleiter jedoch nur eine verminderte Auslastung, bis zu 57 %. Üblicherweise haben Kabel mit größeren Leitungsquerschnitten nur einen reduzierten Neutralleiterquerschnitt, die durch übliche dreipolige Schutzschalter oder durch einen Schutzschalter für drei Pole und einen N-Pol geschützt werden sollen. Bei entsprechendem Oberwellengehalt ist der Schutz jedoch unzureichend.

Man könnte daran denken, den Neutralleiterquerschnitt so stark zu vergrößern, daß auch im kritischen Fall keine Überlastung des Neutralleiters auftreten kann und daß Schutzeinrichtungen im Außenleiter ausreichen. Hierbei könnten heute übliche Kabel mit reduziertem Neutralleiterquerschnitt nicht eingesetzt werden. Andererseits ist eine Überdimensionierung kostenintensiv.

Der Erfindung liegt die Aufgabe zugrunde, eine Schutzschalteinrichtung für Drehstromnetze zu entwickeln, die auch bei hohem Oberwellengehalt sicher und wirtschaftlich ist.

Die Lösung der geschilderten Aufgabe erfolgt durch eine Schutzschalteinrichtung nach Anspruch 1. Hierbei ist vorgesehen, daß die Auslöseeinrichtung und/oder die Abschalteinrichtung für den Neutralleiter mit der Abschalteinrichtung für weitere Pole gekoppelt ist, daß die Auslöseeinrichtung für den Neutralleiter in ihrem Nennstrom von dem der Auslöseeinrichtung bzw. Auslöseeinrichtungen für weitere Pole entsprechend abweicht, wobei die Auslöseeinrichtung für den Neutralleiter nur einen thermischen Auslöser aufweist.

Durch die Kopplung der Abschalteinrichtung für den Neutralleiter mit der Abschalteinrichtung weiterer Pole ist sichergestellt, daß kein undefinierter Zustand entsteht, wie er andererseits durch eine bloße Abschaltung des Neutralleiters und weiter eingeschalteten Außenleitern gegeben wäre. Wenn die Auslöseeinrichtung für den Neutralleiter in ihrem Nennstrom abweichend von dem der Auslöseeinrichtungen für weitere Pole ausgelegt ist, läßt sich sicherstellen, daß mit Leiterquerschnitten gearbeitet werden kann, die in der Mehrzahl der Fälle ausreichend sind, wobei bei Überlastung des Neutralleiters, wie er durch Oberwellengehalt vorkommen kann, eine für die Tragfähigkeit der Leitung sichere Abschaltung erzielt wird.

Der Erfindung liegt die Erkenntnis zugrunde, daß es bei hohem Oberwellengehalt vorkommen kann, daß der Neutralleiterstrom das $\sqrt{\text{3}}$-fache des Außenleiterstromes betragen kann. Durch den zunehmenden Einsatz elektronisch geregelter Geräte steigt der Oberwellenanteil in Netzen. Bei der dritten Oberwelle ergibt sich eine Addition der Außenleiterströme im Neutralleiter anstelle des Nullwertes bei unverzerrten sinusförmigen Strömen.

Bei einem Neutralleiter mit reduziertem Querschnitt ist die Auslöseschwelle der Auslöseeinrichtung für den Neutralleiter entsprechend abzusenken. Bei einem Neutralleiter mit größerem Querschnitt als dem der Außenleiter kann die Auslöseschwelle für die Auslöseeinrichtung des Neutralleiters entsprechend erhöht werden.

In vielen Anwendungsfällen kann es ausreichend sein, daß die Auslöseeinrichtung für den Neutralleiter nur einen thermischen Auslöser aufweist, also ohne den bei Schutzschalteinrichtungen zusätzlich ublichen elektromagnetischen Auslöser. Man kommt hierbei mit geringerem Aufwand aus und kann ein sogenanntes Gleichteilekonzept anwenden. Man braucht dann lediglich bei Schutzschalteinrichtungen für verschiedene Leistungsstufen ohnehin erforderliche thermische Auslöser zum Schutz des Neutralleiters entsprechend höher oder niedriger als für die Außenleiter auszuwahlen.

Die Erfindung soll nun anhand eines in der Zeichnung grob schematisch wiedergegebenen Ausführungsbeispiels näher erläutert werden:

Die Schutzschalteinrichtung für ein Drehstromnetz mit den Außenleitern L1 bis L3 und dem Neutralleiter N weist Auslöseeinrichtungen 1 bis 4 und Abschalteinrichtungen aus einem Schaltschloß 5 bis 8 mit Schaltkontakten 9 bis 12 auf. Das Auslöseverhalten für den Neutralleiter mit der Auslöseeinrichtung 4, dem Schaltschloß 8 und dem Schaltkontakt 12 weicht vom Auslöseverhalten für die weiteren Pole für die Außenleiter L1 bis L3 ab. Die Auslöseeinrichtung 4 oder die Abschalteinrichtung 8 und 12 für den Neutralleiter N ist mit der Abschalteinrichtung 5 bis 7 und 9 bis 11 für die weiteren Pole gekoppelt. Zusätzlich oder alternativ ist die Auslöseeinrichtung 4 für den Neutralleiter N in ihrem Nennstrom von dem der Auslöseeinrichtungen i bis 3 für weitere Pole abweichend ausgelegt. So kann eine vierpolige Schutzschalteinrichtung Anschlußleitungen 13,14,15 für beispielsweise jeweils 16 A im sogenannten Außenleiterpol aufweisen und im N-Pol mit den Anschlußleitungen 16 für 25 A ausgelegt sein. Diese Vorkehrung kann sich in Anlagen mit betriebsmäßigen Überströmen im Neutralleiter und entsprechend verstärktem Neutralleiterquerschnitt empfehlen. Nach einem anderen Beispiel kann ein vierpoliger Schutzschalter für 3 x 100 A in den Außenleitern und für 80 A im Neutralleiter bzw. N-Pol ausgelegt sein, wenn ein Neutralleiterkabel mit reduziertem N-Leiterquerschnitt eingesetzt ist und Überströme im Neutralleiter nicht betriebsmäßig auftreten. Im Beispiel kann der Leiterquerschnitt für die Anschlußleitungen 13 bis 15 jeweils 35 mm² aufweisen und der Neutralleiter mit einem Querschnitt von lediglich 25 mm² ausgelegt sein.

Eine derartige Schutzschalteinrichtung entspricht derzeit noch nicht den VDE-Vorschriften. Eine derartige Schutzschalteinrichtung dient jedoch auf wirtschaftliche Weise der Sicherheit und ist zukunftsweisend.

Wenn bei einer Schutzschalteinrichtung eine Kopplung der Abschalteinrichtung 8 für den Neutralleiter N mit den Abschalteinrichtungen 5,6,7 für die Außenleiter ausgebildet ist, jedoch nicht in umgekehrter Wirkungsrichtung, vermeidet man eine Neutralleitertrennung, wenn sie unerwünscht ist.

Für den Neutralleiter kann man einen Auslöser 4 mit vergrößertem thermischen Auslöser bei gleichem elektromagnetischen Auslöser für Kurzschlußauslösung wie bei den Auslösern 1 bis 3 für die Außenleiter vorsehen. Schließlich kann man einen verkleinerten oder einen vergrößerten thermischen Auslöser bei der Auslöseeinrichtung 4 ohne einen elektromagnetischen Auslöser für die Kurzschlußauslösung vorsehen, was wirtschaftlich vorteilhaft ist.

## Patentansprüche

1. Schutzschalteinrichtung für Drehstromnetze mit Neutralleiter (N), bei dem das Auslöseverhalten von Auslöseeinrichtung (1,2,3,4) und Abschalteinrichtung (5 bis 12) für den Neutralleiter vom Auslöseverhalten für zumindest einen weiteren Pol abweicht, wobei die Auslöseeinrichtung (4) und/oder die Abschalteinrichtung (8) für den Neutralleiter (N) mit der Abschalteinrichtung (5 bis 7) für weitere Pole gekoppelt ist und wobei die Auslöseeinrichtung (4) für den Neutralleiter (N) in ihrem Nennstrom von dem der Auslöseeinrichtung bzw. Auslöseeinrichtungen (1 bis 3) für weitere Pole abweicht, wobei die Auslöseeinrichtung (4) für den Neutralleiter (N) nur einen thermischen Auslöser aufweist.

2. Schutzschalteinrichtung nach Anspruch 1, wobei bei einem Neutralleiter (N) mit reduziertem Querschnitt die Auslöseschwelle der Auslöseeinrichtung für den Neutralleiter entsprechend abgesenkt ist.

3. Schutzschalteinrichtung nach Anspruch 1, wobei bei einem Neutralleiter (N) mit größerem Querschnitt als dem der Außenleiter (L1,L2,L3) die Auslöseschwelle der Auslöseeinrichtung (4) entsprechend erhöht ist.

## Claims

1. Circuit breaking device for three-phase systems with a neutral conductor (N), in which the tripping behaviour of the tripping device (1, 2, 3, 4) and release device (5 to 12) for the neutral conductor differs from the tripping behaviour for at least one additional pole, the tripping device (4) and/or the release device (8) for the neutral conductor (N) being linked to the tripping device (5 to 7) for additional poles and the nominal current of the tripping device (4) for the neutral conductor (N) differing from that of the tripping device or tripping devices (1 to 3) for additional poles, the tripping device (4) for the neutral conductor (N) having only one thermal trigger.

2. Circuit breaking device according to Claim 1, the minimum triggering level of the tripping device for the neutral conductor being reduced accordingly in the case of a neutral conductor (N) with reduced cross-section.

3. Circuit breaking device according to Claim 1, the minimum triggering level of the tripping device (4) being increased accordingly in the case of a neutral conductor (N) with a larger cross-section than that of the external conductor (L1, L2, L3).

## Revendications

1. Disjoncteur de protection pour réseaux triphasés avec conducteur neutre (N), la caractéristique de déclenchement du dispositif de déclenchement (1, 2, 3, 4) et du dispositif de coupure (5 à 12) pour le conducteur neutre étant différente de la caractéristique de déclenchement pour au moins un autre pôle, dans lequel le dispositif de déclenchement (4) et/ou le dispositif de coupure (8) pour le conducteur neutre (N) est couplé au dispositif de coupure (5 à 7) pour d'autres pôles et dans lequel le courant nominal du dispositif de déclenchement (4) pour le conducteur neutre (N) diffère de celui du dispositif de déclenchement ou des dispositifs de déclenchement (1 à 3) pour d'autres pôles, le dispositif de déclenchement (4) pour le conducteur neutre (N) ne comportant qu'un déclencheur thermique.

2. Disjoncteur de protection selon la revendication 1, dans lequel, pour un conducteur neutre (N) dont la section transversale est réduite, le seuil de déclenchement du dispositif de déclenchement pour le conducteur neutre est diminué d'autant.

3. Disjoncteur de protection selon la revendication 1, dans lequel, pour un conducteur neutre (N) dont la section transversale est supérieure à celle des conducteurs extérieurs (L1, L2, L3), le seuil de déclenchement du dispositif de déclenchement (4) est augmenté d'autant.
